# FASCICULE DE BREVET EUROPEEN

(11) **EP 2 754 484 B1**
(45) Date de publication et mention de la délivrance du brevet: **21.09.2016**
(21) Numéro de dépôt: 14151224.4
(22) Date de dépôt: 15.01.2014
(51) Int. Cl.: B01F 7/00, B01F 9/08, B01F 9/12, B01F 15/00, B01F 15/02, B28C 5/32

(54) **Mélangeur à cuve conique tournante**
Mischer mit konischem Drehbottich
Rotary mixer with conical vessel

(30) Priorité: 15.01.2013 FR 1350325
(43) Date de publication de la demande: 16.07.2014
(73) Titulaire: Skako Concrete, 59810 Lesquin (FR)
(72) Inventeur: Brunquet, Eric, 62840 FLEURBAIX (FR); Destombes, Christian, 59200 TOURCOING (FR)
(74) Mandataire: Bureau Duthoit Legros Associés

(56) Documents cités:
- EP-A2- 0 737 507
- DE-A1- 19 621 286
- FR-A- 479 883
- FR-A1- 2 242 138
- JP-A- 2004 130 172
- JP-A- 2005 296 805
- US-B1- 6 390 664

## Description

L'invention est relative à un mélangeur à cuve tournante, et plus particulièrement à un mélangeur à cuve conique pour tout type de béton.

Le mélangeur conforme à l'invention peut également trouver une application particulière pour le malaxage de sables de fonderie.

Dans le domaine de la préparation du béton, il est connu d'utiliser des mélangeurs à cuve fixe, à l'intérieur de laquelle des outils, entrainés en rotation, sont amenés à malaxer les produits. Classiquement il est connu les malaxeurs à cuve cylindrique, par exemple du document EP 1 842 583 A1, dont les outils sont entrainés suivant un mouvement de rotation complexe par un mécanisme d'entrainement du type planétaire.

L'état de la technique des mélangeurs à béton connaît également les malaxeurs à cuve conique, fixe. Cette cuve conique est associée à des moyens d'agitation, disposés axialement dans la cuve, la cuve comprenant une trappe d'évacuation en partie inférieure pour évacuer le béton préparé. Les moyens d'agitation sont généralement constitués d'une vis sans fin associée à des racleurs et/ou des lames de malaxage pour permettre d'homogénéiser le mélange du béton lors de sa préparation.

Lors de la préparation du béton, les matériaux (ciment, sable, graviers) sont introduits selon une quantité précise dans la cuve pour obtenir le béton ou mortier souhaité et de l'eau y est ajoutée progressivement une fois les moyens d'agitation mis en marche, la vis sans fin permettant de faire remonter les matériaux en fond de cuve et de les mélanger à l'eau et les racleurs permettant d'éviter une accumulation de béton sur la paroi de la cuve.

On connait, par exemple, du document EP 1 121 193 un tel malaxeur comprenant une cuve conique fixe dans laquelle sont disposés, des racleurs disposés à proximité de la paroi de la cuve ainsi qu'une vis sans fin disposée au centre de la cuve pour mélanger les matériaux. Un mécanisme d'entrainement, comprenant deux motorisations, permet d'actionner en rotation la vis sans fin, ainsi que les racloirs selon un axe de rotation coaxial à celui de la cuve conique. Selon ce document, le sens de rotation des racleurs peut être alterné afin d'améliorer la qualité du malaxage.

Cependant, un tel malaxeur implique un mécanisme d'entrainement complexe, notamment par la disposition des outils, généralement au centre de la cuve et de leur système de rotation au sein de la cuve fixe, ce qui ne permet pas, selon les constatations de l'inventeur, d'introduire les matériaux au centre de la cuve mais seulement au niveau d'un bord.

Selon les constatations de l'inventeur, et du fait que les matériaux soient introduits seulement au niveau du bord de la cuve, les matériaux ne sont pas tous dispersés correctement en début de malaxage, ce qui nécessite de prolonger le temps de malaxage afin d'obtenir la qualité de béton voulue.

En outre, du fait de la disposition du mécanisme d'entrainement, on constate par ailleurs des difficultés pour l'entretien et le nettoyage des mélangeurs après utilisation, l'accès à la cuve étant relativement difficile pour les opérateurs.

On connaît encore du document EP 0 737507 un mélangeur à poudres dont la cuve, conique, est montée tournante par rapport au châssis (ou bâti), et entrainée en rotation par rapport au châssis par l'intermédiaire de moyens d'entraînement, les outils étant montés fixes par rapport au châssis. Les outils de mélange comprennent une première vis de mélange entrainée en rotation axiale, orientée tangentiellement à une génératrice de la cuve, une seconde vis de mélange entrainée en rotation axiale et orientée obliquement plus écartée de la paroi de la cuve, et un outil émotteur-disperseur orienté verticalement selon l'axe de la cuve.

Le but de la présente invention est de pallier tout ou partie des inconvénients précités en proposant un mélangeur à cuve tournante conique.

Plus particulièrement un but de la présente invention est de proposer un mélangeur permettant un malaxage de produits en un temps réduit.

Un autre but de la présente invention est de proposer un tel mélangeur qui soit simple à entretenir et nettoyer.

Un autre but de la présente invention est de proposer un tel mélangeur dont le sens de rotation et la fréquence de rotation des outils peuvent être ajustés.

Un autre but de la présente invention est de proposer un tel mélangeur qui soit peu couteux et simple à mettre en oeuvre.

Ces objectifs, ainsi que d'autres qui apparaîtront plus clairement par la suite, sont atteints selon l'invention à l'aide d'un mélangeur selon les revendications 1 et 2. Le mélangeur peut comprendre:
- un bâti,
- une cuve conique, fermée en partie supérieure,
- un dispositif de vidange en partie inférieure comprenant une ouverture inférieure de la cuve et un obturateur apte à passer d'une position de fermeture vers une position de vidange,
- des outils de mélange, internes à la cuve conique, comprenant une vis hélicoïdale s'étendant sur la hauteur de la cuve et au moins un racleur destiné à racler la paroi conique de la cuve.

Selon l'invention, le mélangeur comprend des moyens d'articulation entre ladite cuve conique et le bâti, aptes à permettre la rotation de la cuve conique autour de son axe, ainsi que des moyens d'entrainement aptes à actionner en rotation la cuve conique, les outils de mélange étant agencés en des positions fixes par rapport au bâti.

Avantageusement, le mélangeur peut présenter une ouverture d'alimentation de matière au centre de la partie supérieure de la cuve. Afin d'autoriser une telle ouverture dans l'axe de la cuve, les outils de mélange ne sont pas agencés sur l'axe de la cuve, mais disposés autour de ce dernier.

Selon l'invention, lesdits outils de mélange, internes à la cuve, solidaires du bâti, comprennent, outre la vis hélicoïdale et ledit au moins un racleur, un outil de mélange rapide.

Selon l'invention, la vis hélicoïdale, l'outil de mélange rapide et ledit au moins un racleur sont répartis angulairement autour de l'axe de rotation de la cuve conique.

Selon un mode de réalisation, le sens de rotation de la vis hélicoïdale provoquant la remontée de produits, d'une part, et le sens de rotation de la cuve conique suivant le sens des outils travaillant le mélange, à savoir le sens -vis hélicoïdale- ledit au moins un racleur - outil de mélange rapide, d'autre part, sont similaires.

Selon un mode de réalisation, l'outil de mélange rapide comprend une extrémité de mélange positionnée à proximité immédiate de la partie basse de la paroi conique de la cuve et de l'obturateur, dans la position de fermeture de l'obturateur.

Selon un mode de réalisation, l'extrémité de mélange de l'outil de mélange rapide est constituée essentiellement par un élément plat, l'axe de rotation de l'outil de mélange rapide étant contenu dans le plan de l'élément plat, l'élément plat étant de préférence symétrique par rapport à l'axe de rotation de l'outil de mélange rapide.

Selon un mode de réalisation, l'élément plat de l'extrémité de mélange est de forme en « A » inversé, positionné dans l'axe de l'arbre de rotation de l'outil de mélange rapide, l'arbre de rotation étant rigidement solidaire de l'aile horizontale du « A » de l'élément plat.

Selon un aspect avantageux de l'invention, ledit au moins un racleur comprend un racleur inférieur et un racleur supérieur, décalés angulairement l'un par rapport l'autre autour de l'axe de la cuve, disposés chacun partiellement sur la hauteur de la cuve conique, aptes à racler la paroi de la cuve conique, respectivement sur la partie basse et la partie haute de ladite cuve conique.

Selon un mode de réalisation, ledit au moins un racleur, le cas échéant ledit racleur inférieur permet de racler, outre la paroi conique de la cuve, la paroi de l'obturateur.

Selon un mode de réalisation, le mélangeur présente des moyens de pivotement entre l'obturateur et son support, lesdits moyens de pivotement étant d'axe de rotation coaxial à l'axe de rotation de la cuve conique, en position de fermeture de l'obturateur de telle façon à ce que l'obturateur tourne solidairement avec la cuve en position de fermeture de l'obturateur.

Selon un mode de réalisation, un vérin permet de déplacer l'obturateur de la position de fermeture vers une position décollée suivant une translation de direction parallèle à l'axe de la cuve conique, l'ensemble obturateur/vérin étant solidaire d'un bras articulé sur le bâti pour escamoter complètement ledit obturateur vers ladite position de vidange.

Selon un mode de réalisation, le dispositif de vidange comprend une bague, fixée de manière amovible sur la cuve conique, au niveau de l'ouverture inférieure, constituant un siège pour l'obturateur en position de fermeture et assurant l'étanchéité entre l'obturateur et la cuve conique.

Selon un mode de réalisation, la paroi intérieure de la cuve est recouverte par un blindage céramique, ladite bague permettant de supprimer l'espace mort entre le blindage de la cuve conique et l'obturateur en position de fermeture.

Selon un mode de réalisation, la liaison entre l'obturateur et son support comprend des éléments élastomères de manière à autoriser un désaxement de l'obturateur.

Selon un mode de réalisation, le mélangeur comprend des moyens d'alimentation en liquide dans la cuve agencés de telle façon à introduire les liquides au niveau dudit outil de mélange rapide.

Selon l'invention, le mélangeur comprend des moyens pour alterner le sens de rotation de la cuve.

Selon un aspect particulier de l'invention, ledit axe de rotation de la cuve est incliné par rapport à la verticale, de préférence de telle façon à ce qu'une génératrice de la cuve soit sensiblement verticale.

Selon un mode de réalisation, ladite vis hélicoïdale est remplacée par un rotor présentant des pales distinctes agencées sur la hauteur et la circonférence dudit rotor et inclinées de manière à permettre de remonter les matériaux, de manière similaire à une vis hélicoïdale.

D'autres caractéristiques et avantages de l'invention apparaîtront plus clairement à la lecture de la description suivante d'un mode de réalisation particulier de l'invention, donnée à titre de simple exemple illustratif et non limitatif, et des dessins annexés, parmi lesquels :
- la figure 1 est une vue en coupe d'un mélangeur à cuve tournante selon un mode de réalisation de l'invention ;
- la figure 2 est une vue de face du mélangeur illustré à la figure 1 ;
- la figure 3 est une vue de face du mélangeur de la figure 1 ;
- la figure 4 est une vue de côté du mélangeur de la figure 1 ;
- la figure 5 est une vue de détail de l'ouverture d'alimentation de matière du mélangeur à cuve tournante de la figure 1 ;
- les figures 6 et 7 sont des vues de dessous et de dessus d'un mélangeur à cuve tournante selon l'invention ;
- la figure 8 est une vue de dessous illustrant le dispositif de vidange d'un mélangeur à cuve tournante en position de vidange de la cuve ;
- la figure 9 est une vue détaillée illustrant le dispositif de vidange du mélangeur de la figure 1 ;
- la figure 10 est une vue partielle de la cuve, illustrant l'agencement des racleurs ;
- la figure 11 est une vue de détail en coupe illustrant le dispositif de vidange du mélangeur de la figure 1,
- la figure 12 a est une vue schématique de dessus d'un mélangeur selon un mode de réalisation comprenant une vis hélicoïdale (ou rotor équivalent à pale), un outil de mélange rapide et au moins un racleur répartis autour de l'axe conique et illustrant les flux de matériaux lorsque la cuve est entrainée suivant le sens vis hélicoïdale- racleur-outil de mélange rapide,
- la figure 12b est une vue schématique de dessus d'un mélangeur selon un mode de réalisation selon la figure 12a illustrant les flux de matériaux lorsque la cuve est entrainée suivant le sens vis hélicoïdale-outil de mélange rapide -racleur.
- la figure 12c est une vue schématique de dessus illustrant, en variante la position du racleur supérieur, positionné au dessus du niveau maximal du mélange dans la cuve conique.

Comme précédemment évoqué, le principe général de l'invention repose donc sur la mise en oeuvre d'un mélangeur à cuve tournante, apte à malaxer un mélange de différents matériaux, pulvérulents et liquides, et destiné à la fabrication de béton.

Pour atteindre cet objectif, un mélangeur à cuve tournante apte à malaxer différents matériaux, comprend un bâti 1, une cuve conique 10, supportée par le bâti 1, fermée en partie supérieure, et un dispositif de vidange 13 en partie inférieure comprenant une ouverture inférieure 130 de la cuve et un obturateur 131 apte à passer d'une position de fermeture vers une position de vidange.

Des outils de mélange 20, internes à la cuve conique 10, comprennent une vis hélicoïdale 21 s'étendant sur la hauteur de la cuve et au moins un racleur 22,22' destiné à racler la paroi de la cuve conique 10.

Selon l'invention, le mélangeur comprend :
- des moyens d'articulation 3 entre ladite cuve conique 10 et le bâti 1, aptes à permettre la rotation de la cuve conique 10 autour de son axe,
- des moyens d'entrainement 4 aptes à actionner en rotation la cuve conique 10,
   et dans lequel les outils de mélange 20 sont agencés en des positions fixes par rapport au bâti 1.

Le mélangeur à cuve tournante représenté sur la figure 1 comprend ainsi une cuve de mélange 10, conique, dans lequel le mélange des matériaux est effectué, et des outils de mélange internes 20.

La cuve de mélange 10 de forme conique comprend une partie supérieure 11 ayant une ouverture supérieure, le cône étant dirigé vers le bas.

La cuve de mélange 10 est disposée de manière rotative par rapport au bâti 1, par le biais desdits moyens d'articulation 3.

Ces moyens d'articulation peuvent comprendre des éléments de guidage tels que des paliers, interposés entre la cuve et le bâti aptes à reprendre la charge de la cuve et à autoriser la rotation par rapport au bâti.

Les moyens d'entrainement peuvent comprendre, selon un mode de réalisation, une couronne dentée 40 fixée à ladite cuve conique 10 et un moto réducteur 41, solidaire du bâti 1, engrenant avec ladite couronne dentée 41 de telle façon à transmettre le mouvement de rotation du moteur à la couronne dentée 41.

Selon un mode de réalisation, les moyens d'entrainement 4 peuvent permettent la mise en rotation de la cuve conique par alternance, suivant un premier sens de rotation et suivant un deuxième sens de rotation opposé, par intervalles de temps.

L'ouverture supérieure de la cuve 10 peut être fermée au moyen d'un couvercle 9 présentant une ou plusieurs ouvertures d'alimentation en matériaux.

La cuve de mélange 10 comporte également le dispositif de vidange 13 en partie inférieure, à l'extrémité du cône formé par la partie inférieure. Selon un mode de réalisation non illustré de l'invention, une gouttière peut être disposée en amont du dispositif de vidange de telle façon à évacuer le béton formé vers un réceptacle.

Les outils de mélange internes 20 comprennent, notamment, la vis hélicoïdale 21 comprenant un arbre de rotation autour duquel une lame hélicoïdale est disposée et est destinée à agiter et remonter les matériaux se trouvant dans la cuve conique 10, au moins dans un premier sens de rotation de la vis.

Ainsi, en faisant tourner la vis dans un premier sens de rotation, le mélange autour de la vis est déplacé vers le haut dans la cuve de mélange 10. Inversement, lorsque la vis tourne dans le deuxième sens, opposé, le mélange est forcé à descendre.

Selon un mode de réalisation, le mélangeur peut ainsi présenter des moyens pour alterner le sens de rotation de la vis hélicoïdale 21.

De préférence, la vis hélicoïdale 21 est utilisée lors du malaxage, la majeure partie du temps, pour remonter les matières. Inverser la rotation de la vis, par alternance, permet toutefois de supprimer les agglomérats de matières qui peuvent s'accumuler sur la sous face de la vis hélicoïdale.

Il est à noter que la vis hélicoïdale 21 peut être remplacée, selon un mode de réalisation illustré aux figures 12a et 12b, par un rotor 21' présentant des pales distinctes 27 agencées sur la hauteur et la circonférence et inclinées de manière à permettre de remonter les matériaux, de manière similaire à ladite vis hélicoïdale. Ce rotor est compatible avec les autres outils, et notamment le ou les racleurs 22,22' et l'outil de mélange rapide 23 qui est décrit par la suite.

Les outils de mélanges internes 20 comprennent également ledit au moins un racleur 22,22' destiné à racler la paroi de la cuve 10. Ledit au moins racleur 22,22' est de préférence rigidement solidaire du bâti 1.

Selon un mode de réalisation particulier de l'invention, les outils de mélange internes 20 comprennent deux racleurs 22,22', à savoir un racleur inférieur 22 et un racleur supérieur 22'.

Le racleur inférieur 22 et le racleur supérieur 22' sont décalés angulairement l'un par rapport à l'autre autour de l'axe de la cuve conique 10, notamment d'un angle inférieur à 45°. Le racleur inférieur 22 et le racleur supérieur 22' sont disposés chacun partiellement sur la hauteur de la cuve conique 10, aptes à racler la paroi de cuve conique 10, respectivement sur la partie basse 12 et la partie haute 11 de ladite cuve conique 10. Plus particulièrement, le racleur inférieur 22 destiné à racler la partie basse 12 de la cuve, c'est-à-dire la génératrice du cône formé, s'étend sur la partie inférieure de la hauteur du cône, et le racleur 22' supérieur destiné à racler la partie haute de la cuve racle la portion supérieure du cône, et s'étend sur la partie supérieure de la hauteur du cône.

Dans le cas de mélangeurs de plus grandes dimensions, les racleurs peuvent être de nombre supérieur à deux, par exemple trois racleurs décalés, d'une part, suivant la hauteur de la cuve pour racler respectivement la cuve sur la partie basse, une partie intermédiaire, et une partie haute, et d'autre part angulairement autour de l'axe de la cuve.

Eventuellement, le racleur inférieur 22 permet de racler également la paroi de l'obturateur 131, en position de fermeture de l'obturateur 131.

Outre ladite vis hélicoïdale 21 et ledit au moins un racleur 22, les outils de mélange internes 20 peuvent comprendre également un outil de mélange rapide 23 comprenant un arbre de rotation 25 au bout duquel est disposée une extrémité de mélange 24 destiné à homogénéiser le mélange des matériaux dans la cuve.

On entend par outil de mélange rapide un outil destiné à tourner à une vitesse de rotation supérieure à la vitesse de rotation de la vis hélicoïdale 21. Le moteur/motoréducteur 26 de cet outil peut permettre des vitesses de rotation supérieures à 100 tours/minute, de préférence supérieures à 150 tours/ minute. Dans certains cas, cet outil peut être utilisé à des vitesses bien inférieures, par exemple, pour désaérer le mélange.

La vis hélicoïdale peut être prévue pour tourner à une vitesse comprise entre 50 et 100 tours/minute afin d'assurer une vitesse linéaire moyenne de déplacement du mélange comprise entre 1m/s et2m/s (i.e. 1,5m/s).

Telle qu'illustrée aux figures 1 et 9, à titre d'exemple non limitatif, l'extrémité de mélange 24 de l'outil de mélange rapide 23 est positionnée à proximité immédiate de l'obturateur 131 (en position de fermeture) et de la partie basse de la paroi conique de la cuve.

L'extrémité de mélange 24 de l'outil de mélange rapide 23 peut être constituée essentiellement par un élément plat, notamment de forme en « A » inversé, tel qu'illustré aux figures 1 et 9. L'axe de rotation de l'outil de mélange rapide 23 est contenu dans le plan de l'élément plat. De préférence, cet élément plat est symétrique par rapport à l'axe de rotation de l'outil de mélange rapide 23.

Cette extrémité de mélange 24 peut ainsi être positionnée dans l'axe de l'arbre de rotation 25, l'arbre de rotation étant rigidement solidaire de l'aile horizontale du « A ». Telle qu'illustré à la figure 9, la pointe du « A » est aplatie de manière à optimiser le mélange à proximité immédiate de l'obturateur 131. L'arbre de rotation 25 est coaxial à l'axe de symétrie de l'extrémité de mélange en forme de « A ».

Une telle extrémité de mélange 24 permet à l'outil de mélange rapide de tourner à des vitesses importantes sans provoquer de fortes remontées de produits. L'action d'émiettage de l'extrémité de mélange 24 est obtenue essentiellement au niveau des arêtes extérieures de cette extrémité.

Avantageusement, ladite vis hélicoïdale 21, l'outil de mélange rapide 23 et ledit au moins un racleur 22 sont répartis angulairement autour de l'axe de rotation de la cuve conique 10.

Lors du malaxage, au moins pendant une période de temps donnée, la cuve conique 10 peut être entrainée en rotation suivant le sens - vis hélicoïdale 21, outil de mélange rapide 23 et racleurs 22,22' et, simultanément, la vis hélicoïdale 21 est entrainée en rotation de telle façon à remonter les matières.

Ainsi, lors d'une rotation de la cuve, la matière subit successivement l'action de la vis hélicoïdale 21 qui remonte la matière, l'action de l'outil de mélange rapide 23 sur lequel chute la matière remontée par la vis, et l'action du ou des racleurs 22,22' qui nettoient la cuve, en aval de l'outil de mélange rapide.

Cette disposition particulière dudit au moins un racleur 22 positionné entre la vis hélicoïdale 21 (ou son équivalent avec rotor 21') et l'outil de mélange rapide 23 rend avantageusement la configuration du mélangeur non symétrique. La position angulaire du racleur 22, en particulier le racleur inférieur, est de préférence plus proche de la vis hélicoïdale 21 (ou rotor 21') que de l'outil de mélange rapide 23.

Cette configuration non symétrique permet d'obtenir des flux de mélange différents, voire optimisée à la consistance du mélange en fonction du sens de rotation de la cuve conique 10, voire de l'outil de mélange rapide 23.

La vis hélicoïdale 21 (ou rotor 21' équivalent) tourne de préférence dans le même sens que la cuve conique 10, de manière à remonter les produits.

Selon les constatations de l'inventeur, lorsque le mélange est relativement fluide une combinaison favorable des sens de rotation des outils et de la cuve est illustrée à la figure 12A.

La cuve conique tourne dans le sens -vis hélicoïdale 21 - racleur 22- outil de mélange rapide 23 (sens « + » selon l'exemple non limitatif de la figure 12a). Dans ce cas, l'action de mélange est amplifiée car la vis hélicoïdale 21 (ou rotor 21') peut agir sur une fraction du mélange confinée dans l'espace vis hélicoïdale 21/racleur 22 (ou rotor 21'/racleur 22).

La fonction de mélange par le racleur 22 par déviation et étirement du flux est aussi amplifiée par la mise en mouvement forcé du mélange par la rotation de la vis hélicoïdale (ou rotor 21') qui tourne de préférence dans le même sens que la cuve conique 10, lorsque ladite vis 21 (ou rotor 21') remonte les produits.

De préférence, l'outil de mélange rapide 23 est entrainé suivant ce même sens (sens + selon la figure 12a). L'action de cet outil de mélange rapide 23 est aussi amplifiée par la déviation du flux par le racleur 22 ce qui augmente l'action d'étirement du mélange imposée par l'outil de mélange rapide.

Cependant, quand le mélange ou une partie du mélange est encore hétérogène, ce dernier n'est pas assez fluide pour suivre toutes ces déviations de flux telles qu'illustrées à la figure 12a : on constate un blocage de matériaux sur ledit au moins un racleur 22, ce qui diminue considérablement l'efficacité du mélangeur.

L'inversion du sens de rotation de la cuve conique, voire du sens de rotation de l'outil de mélange rapide permet de résoudre ce problème, tel qu'illustré à la figure 12b. Le mélange entrainé par la rotation de la cuve conique 10 dans le sens racleur 22- vis hélicoïdale 21(ou rotor 21')- outil de mélange rapide 23, se débloque du racleur 22. Il est mélangé d'abord par la vis 21 (ou rotor 21'), puis entrainé vers l'outil de mélange rapide 23.

Dans les deux configurations illustrées aux figures 12a et 12b, l'outil de mélange rapide 23 est entrainé de préférence suivant le même sens de rotation que la cuve conique afin d'obtenir un étirement du produit par effet de laminage, effet favorable au mélange du type pâteux ou cohésif. Toutefois un fonctionnement de l'outil de mélange rapide 23 dans le sens inverse permet d'obtenir un effet de cisaillement favorable dans un mélange granulaire.

Il est bien entendu que pour avoir une action significative sur le mélange, le ou les racleurs considérés, permettant de rendre le mélangeur non symétrique, sont le ou les racleurs, positionné(s), en dessous du niveau maximal Nmax du mélange dans la cuve. Ce type de racleur comprend donc au moins le racleur inférieur 22. Eventuellement, un racleur, supérieur 22', peut être positionné au dessus du niveau maximal de mélange Nmax dans la cuve. La fonction de ce racleur supérieur 22' est de ramener les produits collés sur la partie supérieure de la cuve, dans le mélange, tel qu'illustré à la figure 12c.

En revanche, ce racleur supérieur 22' ne participe pas au mélange et ne crée pas d'effet de synergie avec les autres outils, pour le mélange, tel que développé plus haut. La position de ce racleur supérieur 22' par rapport aux autres outils et en relation au sens de rotation de la vis hélicoïdale (ou rotor 21') permettant la remontée des produits n'est pas déterminante pour les performances de mélange, contrairement au racleur inférieur 22.

Tel qu'illustré à la figure 12c, le racleur supérieur 22' peut être positionné au dessus du niveau maximal Nmax de mélange dans la cuve conique, avantageusement positionné à proximité de l'outil de mélange rapide 23 de manière à décoller les produits de la cuve conique 10 et à les faire chuter au niveau de l'outil de mélange rapide 23.

Selon un mode de réalisation particulier de l'invention, le mélangeur comprend des moyens d'alimentation en liquide 25 dans la cuve de préférence agencés de telle façon à introduire les liquides directement au niveau de l'outil de mélange rapide 23.

Une telle disposition permettra une meilleure introduction des liquides aux matières sèches

Par exemple, les liquides peuvent être introduits en partie supérieure de l'arbre de rotation 25 de l'outil de mélange rapide 23, à l'intérieur de l'arbre de rotation 25 creux, et sortent alors à l'autre extrémité de l'arbre de rotation 25 au niveau de l'outil de mélange rapide. Selon un autre exemple, les liquides peuvent s'écouler le long de l'arbre de rotation 25 de l'outil de mélange rapide sur sa surface externe.

Les outils de mélange interne 20, plus particulièrement la vis hélicoïdale 21 et l'outil de mélange rapide 23, peuvent être entraînés au moyen de motoréducteurs, distincts et indépendants, respectivement, à l'extrémité de l'arbre de rotation de chaque outil, au niveau de la partie supérieure de la cuve. Les outils de mélange, internes, peuvent ainsi tourner à des vitesses de rotation différentes en fonction de la qualité et de la quantité des matériaux à mélanger.

Comme on peut l'observer sur la figure 2, les moteurs peuvent être montés sur une structure 8 en U inversé, appartenant au bâti 1, la structure 8 chevauchant la cuve conique 10. Eventuellement, cette structure 8 peut également accueillir le moteur destiné à entrainer en rotation la cuve conique 10.

Comme on peut l'observer aux figures 2 et 3, le couvercle 9 obturant la partie supérieure 11 de la cuve conique 10 peut être escamotable, au moins en partie et peut passer d'une position ouverte à une position fermée. Additionnellement ou alternativement, le couvercle 9 peut également présenter une ouverture d'alimentation 7 de matières, visible sur les figures 4 et 5, au centre de la partie supérieure de la cuve conique.

Selon ce mode de réalisation, l'agencement des outils de mélange internes 20 autorise ainsi la présence de ladite ouverture d'alimentation 7, dans l'axe de la cuve.

Selon un mode de réalisation particulier de l'invention, illustré non limitativement aux figures 6, 8 et 9, le dispositif de vidange 13 comprend ladite ouverture inférieure de vidange 130, et l'obturateur 131 apte à fermer l'ouverture inférieure de vidange 130.

Cet obturateur 131 est articulé autour d'un axe coaxial A à l'axe de rotation de la cuve, en position de fermeture, de telle façon à pouvoir tourner solidairement avec la cuve 10 en position de fermeture de l'obturateur, l'obturateur 131 étant alors entraîné par la cuve. Les moyens de pivotement entre l'obturateur 131 et son support peuvent comprendre un roulement à billes 135 disposé autour de l'axe de telle façon à autoriser la rotation de l'obturateur 131 lorsqu'il est solidaire de la cuve conique 10, pressé contre cette dernière.

Encore selon un mode de réalisation particulier de l'invention, un vérin 132, ou autre actionneur, permet de déplacer l'obturateur 131 de la position de fermeture vers une position décollée suivant une translation de direction parallèle à l'axe de la cuve conique 20.

Une fois l'obturateur 131 en position décollée, l'ensemble obturateur/vérin, solidaire d'un bras 134 peut être déplacé en rotation grâce à une articulation 137 entre le bras 134 et le bâti 1, notamment d'axe parallèle à l'axe de la cuve en dehors du champ de l'ouverture 130, et jusqu'à la position de vidange de l'obturateur.

La rotation du bras 134 suivant l'articulation 137 est de préférence actionnée par un actionneur 138.

L'obturateur 131 peut présenter une nervure circulaire 139 à fonction de casse goutte, évitant les coulures sur le mécanisme (vérin 132) permettant de monter ou de baisser l'obturateur 131.

Ce mécanisme, ainsi que les moyens de pivotement peuvent être protégés à l'intérieur d'un manchon souple 140, joignant l'obturateur 131 et son support.

Selon un mode de réalisation avantageux, la liaison entre l'obturateur 131 et son support (notamment le bras 134) comprend des éléments élastomères 133 de manière à autoriser un désaxement de l'obturateur 131.

Selon le mode de réalisation de la figure 9, ces éléments élastomères 133 sont prévus notamment entre la tige et le piston du vérin 132. Ces éléments élastomères 133 permettent à l'obturateur 131 de fermer la cuve et d'assurer l'étanchéité lors de la rotation, même en cas de léger désaxement entre l'axe de rotation de la cuve conique 10 et l'axe de rotation de l'obturateur 131, ou encore de fermer la cuve conique 10 même lorsque l'ouverture 130 n'est pas complètement propre.

D'une manière générale la cuve conique peut être notamment en métal, la paroi intérieure de préférence recouverte d'un blindage céramique.

Avantageusement, le dispositif le dispositif de vidange 13 peut comprendre, au niveau de l'ouverture inférieure 130 de la cuve conique 10, une bague 136, fixée de manière amovible sur la cuve conique 10, notamment au moyens de vis 137. Cette bague 136 peut être facilement remplacée en cas d'usure.

Cette bague 136 constitue un siège pour l'obturateur 131 en position de fermeture et assure l'étanchéité entre l'obturateur 131 et la cuve conique 10. Avantageusement, de préférence, cette bague 136 permet de supprimer l'espace mort entre le blindage 15 de la cuve conique et l'obturateur. L'étanchéité entre l'obturateur 131 et cette bague 136 peut être améliorée grâce à un joint circulaire 138, porté soit par l'obturateur 131, soit par ladite bague 136.

Telle qu'illustrée à la figure 11, cette bague 136 peut présenter une section en L, l'aile horizontale présentant des trous pour des organes de fixation (i.e. des vis) permettant la solidarisation de la bague 136 à la cuve conique 10, l'intérieur de l'aile verticale en L de la bague 136 étant destiné à engager avec l'obturateur, sous forme d'un disque, par emboîtement. L'extrémité supérieure de cette aile verticale est d'épaisseur sensiblement égale à l'épaisseur du blindage céramique 15 de telle façon à recouvrir le chant inférieur du blindage en supprimant l'espace mort.

Selon un mode de réalisation non illustré, l'axe de rotation de la cuve conique 10 peut être incliné, de préférence de telle façon à ce qu'une génératrice de la cuve conique 10 soit sensiblement verticale. Une telle disposition de la cuve conique 10 permet notamment de faciliter la vidange du béton une fois celui-ci terminé.

Naturellement d'autres modes de réalisation auraient pu être envisagés sans pour autant sortir du cadre de l'invention telle que définie par les revendications ci-après.

### NOMENCLATURE

1 Bâti,
3 Moyens d'articulation,
4 Moyens d'entrainement,
7 Ouverture d'alimentation,
8 Structure en U,
9 Couvercle,
10 Cuve conique,
11 Partie haute de la cuve,
12 Partie basse de la cuve,
13 Dispositif de vidange,
14 Platine,
15. Blindage céramique,
20 Outils de mélange,
21 Vis hélicoïdale,
21' Rotor avec pales (équivalent à la vis hélicoïdale 21) 22, 22' Racleurs (inférieur et supérieur),
23 Outil de mélange rapide,
24 Extrémité de mélange (Outil de mélange rapide),
25 Arbre de rotation (Outil de mélange rapide),
26 Moteur (Outil de mélange rapide),
27. Pales (rotor 21'),
130 Ouverture inférieure de vidange,
131 Obturateur escamotable,
132 Vérin,
133 Liaison élastomère,
134 Bras,
135 Roulement à billes,
136 Bague (Siège obturateur),
137 Vis,
138. Joint,
139 Nervure circulaire (casse goutte),
140. Manchon souple.
Nmax. Niveau maximal du mélange dans la cuve

## Revendications

1. Mélangeur à béton comprenant :
- un bâti (1)
- une cuve conique (10), fermée en partie supérieure,
- un dispositif de vidange (13) en partie inférieure comprenant une ouverture inférieure (130) de la cuve et un obturateur (131) apte à passer d'une position de fermeture vers une position de vidange,
- des outils de mélange (20), internes à la cuve conique (10), comprenant une vis hélicoïdale (21) s'étendant suivant la hauteur de la cuve et au moins un racleur (22,22') destiné à racler la paroi conique de la cuve (10),
- des moyens d'articulation entre ladite cuve conique (10) et le bâti (1), aptes à permettre la rotation de la cuve conique autour de son axe,
- des moyens d'entrainement aptes à actionner en rotation la cuve conique (10),
et dans lequel les outils de mélange (20) sont agencés en des positions fixes par rapport au bâti (1),
et, dans lequel :
- lesdits outils de mélange (20), internes à la cuve conique (10), solidaires du bâti (1), comprennent, outre la vis hélicoïdale (21) et ledit au moins un racleur (22), un outil de mélange rapide (23) comprenant un arbre de rotation (25) au bout duquel est disposée une extrémité de mélange (24) destiné à homogénéiser le mélange des matériaux dans la cuve,
- un moteur/motoréducteur (26) de l'outil de mélange rapide (23) étant configuré pour permettre l'entrainement en rotation l'outil de mélange rapide à une vitesse supérieure à 150 tours/minute, à une vitesse supérieure à la vitesse de rotation de la vis hélicoïdale (21) qui est comprise entre 50 tours/minute et 100 tours/minute,
- la vis hélicoïdale (21), l'outil de mélange rapide (23) et ledit au moins un racleur (22,22') étant répartis angulairement autour de l'axe de la cuve conique (10) et agencés dans la cuve de telle façon à ce que lors du malaxage, au moins pendant une période de temps donnée, la cuve conique (10) peut être entrainée en rotation suivant le sens - vis hélicoïdale (21), outil de mélange rapide (23) et racleurs (22,22') et, simultanément, la vis hélicoïdale (21) est entrainée en rotation de telle façon à remonter les matières
et de manière à ce que, lors d'une rotation de la cuve, la matière subit successivement l'action de la vis hélicoïdale (21) qui remonte la matière, l'action de l'outil de mélange rapide (23) sur lequel chute la matière remontée par la vis hélicoïdale, et l'action du ou des racleurs (22,22') qui nettoient la cuve (10), en aval de l'outil de mélange rapide,
et dans lequel le mélangeur comprend des moyens pour alterner le sens de rotation de la cuve (10).

2. Mélangeur à béton comprenant :
- un bâti (1)
- une cuve conique (10), fermée en partie supérieure,
- un dispositif de vidange (13) en partie inférieure comprenant une ouverture inférieure (130) de la cuve et un obturateur (131) apte à passer d'une position de fermeture vers une position de vidange,
- des outils de mélange (20), internes à la cuve conique (10), comprenant un rotor (21') s'étendant suivant la hauteur de la cuve présentant des pales distinctes (27) agencées sur la hauteur et la circonférence dudit rotor et inclinées de manière à permettre de remonter les matériaux, de manière similaire à une vis hélicoïdale, et au moins un racleur (22,22') destiné à racler la paroi conique de la cuve (10),
- des moyens d'articulation entre ladite cuve conique (10) et le bâti (1), aptes à permettre la rotation de la cuve conique autour de son axe,
- des moyens d'entrainement aptes à actionner en rotation la cuve conique (10),
et dans lequel les outils de mélange (20) sont agencés en des positions fixes par rapport au bâti (1),
et, dans lequel :
- lesdits outils de mélange (20), internes à la cuve conique (10), solidaires du bâti (1), comprennent, outre le rotor (21') et ledit au moins un racleur (22), un outil de mélange rapide (23) comprenant un arbre de rotation (25) au bout duquel est disposée une extrémité de mélange (24) destiné à homogénéiser le mélange des matériaux dans la cuve,
- un moteur/motoréducteur (26) de l'outil de mélange rapide (23) étant configuré pour permettre l'entrainement en rotation l'outil de mélange rapide à une vitesse supérieure à 150 tours/minute, à une vitesse supérieure à la vitesse de rotation du rotor (21') qui est comprise entre 50 tours/minute et 100 tours/minute,
- le rotor (21'), l'outil de mélange rapide (23) et ledit au moins un racleur (22,22') étant répartis angulairement autour de l'axe de la cuve conique (10) et agencés dans la cuve de telle façon à ce que lors du malaxage, au moins pendant une période de temps donnée, la cuve conique (10) peut être entrainée en rotation suivant le sens - rotor (21'), outil de mélange rapide (23) et racleurs (22,22') et, simultanément, le rotor (21 ') est entrainé en rotation de telle façon à remonter les matières
et de manière à ce que, lors d'une rotation de la cuve, la matière subit successivement l'action du rotor (21') qui remonte la matière, l'action de l'outil de mélange rapide (23) sur lequel chute la matière remontée par le rotor (21'), et l'action du ou des racleurs (22,22') qui nettoient la cuve (10), en aval de l'outil de mélange rapide,
et dans lequel le mélangeur comprend des moyens pour alterner le sens de rotation de la cuve (10).

3. Mélangeur selon la revendication 1 ou 2, dans lequel le sens de rotation de la vis hélicoïdale (21) ou dudit rotor (21') provoquant la remontée de produits, d'une part, et le sens de rotation de la cuve conique (10) suivant le sens des outils travaillant le mélange, à savoir le sens -vis hélicoïdale (21)/rotor (21') - ledit au moins un racleur (22) - outil de mélange rapide (23), d'autre part, sont similaires.

4. Mélangeur selon la revendication l'une des revendications 1 à 3, dans lequel l'outil de mélange rapide comprend ladite extrémité de mélange (24) positionnée à proximité immédiate de la partie basse de la paroi conique de la cuve (10) et de l'obturateur (131), dans la position de fermeture de l'obturateur.

5. Mélangeur selon l'une des revendications 1 à 4, dans lequel l'extrémité de mélange (24) de l'outil de mélange rapide (23) est constituée par un élément plat, l'axe de rotation de l'outil de mélange rapide (23) étant contenu dans le plan de l'élément plat.

6. Mélangeur selon la revendication 5, dans lequel l'élément plat est symétrique par rapport à l'axe de rotation de l'outil de mélange rapide (23).

7. Mélangeur selon la revendication 6, dans lequel l'élément plat de l'extrémité de mélange est de forme en « A » inversé, positionné dans l'axe de l'arbre de rotation (25) de l'outil de mélange rapide (23), l'arbre de rotation (25) étant rigidement solidaire de l'aile horizontale du « A » de l'élément plat.

8. Mélangeur selon l'une des revendications 1 à 7 dans lequel ledit au moins un racleur (22, 22') comprend un racleur inférieur (22) et un racleur supérieur (22'), décalés angulairement l'un par rapport l'autre autour de l'axe de la cuve, disposés chacun partiellement sur la hauteur de la cuve conique (10), aptes à racler la paroi de cuve conique (10), respectivement sur la partie basse (12) et la partie haute (11) de ladite cuve conique (10).

9. Mélangeur selon l'une des revendications 1 à 8, dans lequel ledit au moins un racleur (22,22'), le cas échéant ledit racleur inférieur (22) permet de racler, outre la paroi conique de la cuve, la paroi de l'obturateur (131).

10. Mélangeur selon l'une des revendications 1 à 9, présentant une ouverture d'alimentation de matière (7) au centre de la partie supérieure de la cuve conique (10).

11. Mélangeur selon l'une des revendications 1 à 10, présentant des moyens de pivotement entre l'obturateur (131) et son support lesdits moyens de pivotement étant d'axe de rotation coaxial à l'axe de rotation de la cuve conique (10), en position de fermeture de l'obturateur de telle façon à ce que l'obturateur (131) tourne solidairement avec la cuve en position de fermeture de l'obturateur (131).

12. Mélangeur selon la revendication 11, dans lequel un vérin (132) permet de déplacer l'obturateur (131) de la position de fermeture vers une position décollée suivant une translation de direction parallèle à l'axe de la cuve conique (20) l'ensemble obturateur/vérin étant solidaire d'un bras (134) articulé sur le bâti pour escamoter complètement ledit obturateur vers la position de vidange.

13. Mélangeur selon la revendication 11 ou 12, dans lequel le dispositif de vidange (13) comprend une bague (136), fixée de manière amovible sur la cuve conique, au niveau de l'ouverture inférieure (130), constituant un siège pour l'obturateur (131) en position de fermeture et assurant l'étanchéité entre l'obturateur (131) et la cuve conique (10).

14. Mélangeur selon la revendication13, dans lequel la paroi intérieure de la cuve est recouverte par un blindage céramique (15), ladite bague (136) permettant de supprimer l'espace mort entre le blindage (15) de la cuve conique (10) et l'obturateur (131) en position de fermeture.

15. Mélangeur selon l'une des revendications 11 à 14, dans lequel la liaison entre l'obturateur et son support comprend des éléments élastomères (133) de manière à autoriser un désaxement de l'obturateur (131).

16. Mélangeur selon l'une des revendications 1 à 15 comprenant des moyens d'alimentation en liquide dans la cuve agencés de telle façon à introduire les liquides directement au niveau dudit outil de mélange rapide (23).

17. Mélangeur selon l'une des revendications 1 à 16, dans lequel ledit axe de rotation de la cuve est incliné par rapport à la verticale, de préférence de telle façon à ce qu'une génératrice de la cuve conique (10) soit sensiblement verticale.

18. Utilisation d'un mélangeur selon l'une des revendications 1 à 17 pour le malaxage de béton.

## Patentansprüche

1. Betonmischer, umfassend:
- ein Gestell (1)
- einen konischen Bottich (10), der im oberen Teil geschlossen ist,
- eine Entleerungsvorrichtung (13) im unteren Teil, umfassend eine untere Öffnung (130) des Bottichs und einen Verschluss (131), der imstande ist, von einer geschlossenen Position in eine Entleerungsposition überzugehen,
- Mischwerkzeuge (20) in dem konischen Bottich (10), umfassend eine Schneckenschraube (21), die sich entsprechend der Höhe des Bottichs erstreckt und mindestens einen Abstreifer (22, 22'), der dazu bestimmt ist, die konische Wand des Bottichs (10) abzuschaben,
- Einrichtungen zur gelenkigen Verbindung zwischen dem konischen Bottich (10) und dem Gestell (1), die imstande sind, die Drehung des konischen Bottichs um seine Achse zu ermöglichen,
- Antriebseinrichtungen, die imstande sind, den konischen Bottich (10) in
eine Drehbewegung zu versetzen,
und wobei die Mischwerkzeuge (20) in Bezug auf das Gestell (1) an festen Positionen angeordnet sind,
und wobei:
- die Mischwerkzeuge (20) in dem konischen Bottich (10), die fest mit dem Gestell (1) verbunden sind, neben der Schneckenschraube (21) und dem mindestens einen Abstreifer (22) ein schnelles Mischwerkzeug (23) umfassen, das eine Drehwelle (25) umfasst, an deren Ende ein Mischende (24) angeordnet ist, das dazu bestimmt ist, das Stoffgemisch in dem Bottich zu homogenisieren,
- ein Motor/Getriebemotor (26) des schnellen Mischwerkzeugs (23) konfiguriert ist, um den Drehantrieb des schnellen Mischwerkzeugs mit einer Geschwindigkeit von mehr als 150 Umdrehungen/Minute, mit einer Geschwindigkeit, die größer ist als die Drehgeschwindigkeit der Schneckenschraube (21), die im Bereich zwischen 50 Umdrehungen/Minute und 100 Umdrehungen/Minute liegt, zu ermöglichen,
- die Schneckenschraube (21), das schnelle Mischwerkzeug (23) und der mindestens eine Abstreifer (22, 22') winkelförmig um die Achse des konischen Bottichs (10) herum verteilt sind und derart in dem Bottich angeordnet sind, dass beim Vermischen mindestens während eines gegebenen Zeitraums der konische Bottich (10) entsprechend der Richtung - Schneckenschraube (21), schnelles Mischwerkzeug (23) und Abstreifer (22, 22') drehend angetrieben werden kann und die Schneckenschraube (21) gleichzeitig derart drehend angetrieben wird, dass die Stoffe nach oben transportiert werden,
und derart, dass bei einer Drehung des Bottichs, der Stoff nacheinander der Wirkung der Schneckenschraube (21), die den Stoff nach oben transportiert, der Wirkung des schnellen Mischwerkzeugs (23), auf das der Stoff fällt, der durch die Schneckenschraube nach oben transportiert wurde, und der Wirkung des Abstreifers oder der Abstreifer (22, 22'), die den Bottich (10) unterhalb des schnellen Mischwerkzeugs reinigen, unterzogen wird,
und wobei der Mischer Einrichtungen zum Abwechseln der Drehrichtung des Bottichs (10) umfasst.

2. Betonmischer, umfassend:
- ein Gestell (1)
- einen konischen Bottich (10), der im oberen Teil geschlossen ist,
- eine Entleerungsvorrichtung (13) im unteren Teil, umfassend eine untere Öffnung (130) des Bottichs und einen Verschluss (131), der imstande ist, von einer geschlossenen Position in eine Entleerungsposition überzugehen,
- Mischwerkzeuge (20) innerhalb des konischen Bottichs (10), die einen Rotor (21'), der sich entsprechend der Höhe des Bottichs erstreckt, der unterschiedliche Schaufeln (27) aufweist, die in Höhe und auf dem Umfang des Rotors angeordnet und derart geneigt sind, dass sie es ermöglichen, die Stoffe ähnlich wie eine Schneckenschraube nach oben zu transportieren, und mindestens einen Abstreifer (22, 22') umfassen, der dazu bestimmt ist, die konische Wand des Bottichs (10) abzuschaben,
- Einrichtungen zur gelenkigen Verbindung zwischen dem konischen Bottich (10) und dem Gestell (1), die imstande sind, die Drehung des konischen Bottichs um seine Achse zu ermöglichen,
- Antriebseinrichtungen, die imstande sind, den konischen Bottich (10) in Drehbewegung zu versetzen,
und wobei die Mischwerkzeuge (20) in Bezug auf das Gestell (1) an festen Positionen angeordnet sind,
und wobei:
- die Mischwerkzeuge (20) innerhalb des konischen Bottichs (10), die fest mit dem Gestell (1) verbunden sind, neben dem Rotor (21') und dem mindestens einen Abstreifer (22) ein schnelles Mischwerkzeug (23) umfassen, das eine Drehwelle (25) umfasst, an deren Ende ein Mischende (24) angeordnet ist, das dazu bestimmt ist, das Stoffgemisch in dem Bottich zu homogenisieren,
- ein Motor/Getriebemotor (26) des schnellen Mischwerkzeugs (23) konfiguriert ist, um den Drehantrieb des schnellen Mischwerkzeugs mit einer Geschwindigkeit von mehr als 150 Umdrehungen/Minute, mit einer Geschwindigkeit, die größer ist als die Drehgeschwindigkeit des Rotors (21'), die im Bereich zwischen 50 Umdrehungen/Minute und 100 Umdrehungen/Minute liegt, zu ermöglichen,
- der Rotor (21'), das schnelle Mischwerkzeug (23) und der mindestens eine Abstreifer (22, 22') winkelig um die Achse des konischen Bottichs (10) herum verteilt sind und derart in dem Bottich angeordnet sind, dass beim Vermischen mindestens während eines gegebenen Zeitraums der konische Bottich (10) drehend gemäß der Richtung - Rotor (21'), schnelles Mischwerkzeug (23) und Abstreifer (22, 22') angetrieben werden kann und der Rotor (21') gleichzeitig derart drehend angetrieben wird, dass die Stoffe nach oben transportiert werden,
und derart, dass bei einer Drehung des Bottichs, der Stoff nacheinander der Wirkung des Rotors (21'), die den Stoff nach oben transportiert, der Wirkung des schnellen Mischwerkzeugs (23), auf das der Stoff fällt, der durch den Rotor (21') nach oben transportiert wurde, und der Wirkung des Abstreifers oder der Abstreifer (22, 22'), die den Bottich (10) unterhalb des schnellen Mischwerkzeugs reinigen, unterzogen wird,
und wobei der Mischer Einrichtungen zum Abwechseln der Drehrichtung des Bottichs (10) umfasst.

3. Mischer nach Anspruch 1 oder 2, wobei die Drehrichtung der Schneckenschraube (21) oder des Rotors (21'), die das Nachobentransportieren von Produkten hervorrufen einerseits, und die Drehrichtung des konischen Bottichs (10) entsprechend der Richtung der Werkzeuge, mit denen das Gemisch bearbeitet wird, nämlich der Richtung - Schneckenschraube (21)/Rotor (21') - der mindestens eine Abstreifer (22) - schnelles Mischwerkzeug (23) andererseits, ähnlich sind.

4. Mischer nach einem der Ansprüche 1 bis 3, wobei das schnelle Mischwerkzeug das Mischende (24) umfasst, das in unmittelbarer Nähe des unteren Teils der konischen Wand des Bottichs (10) und des Verschlusses (131), in der Verschlussposition des Verschlusses, positioniert ist.

5. Mischer nach einem der Ansprüche 1 bis 4, wobei das Mischende (24) des schnellen Mischwerkzeugs (23) aus einem flachen Element besteht, wobei die Drehachse des schnellen Mischwerkzeugs (23) in der Ebene des flachen Elements verläuft.

6. Mischer nach Anspruch 5, wobei das flache Element in Bezug auf die Drehachse des schnellen Mischwerkzeugs (23) symmetrisch ist.

7. Mischer nach Anspruch 6, wobei das flache Element des Mischendes die Form eines umkehrten "A" aufweist, das in der Achse der Drehwelle (25) des schnellen Mischwerkzeugs (23) positioniert ist, wobei die Drehwelle (25) starr mit dem horizontalen Schenkel des "A" des flachen Elements verbunden ist.

8. Mischer nach einem der Ansprüche 1 bis 7, wobei der mindestens eine Abstreifer (22, 22') einen unteren Abstreifer (22) und einen oberen Abstreifer (22') umfasst, die um die Achse des Bottichs winkelversetzt sind, angeordnet jeweils teilweise in Höhe des konischen Bottichs (10), die imstande sind, die Wand des konischen Bottichs (10), jeweils auf dem unteren Teil (12) und dem oberen Teil (11) des konischen Bottichs (10) abzuschaben.

9. Mischer nach einem der Ansprüche 1 bis 8, wobei der mindestens eine Abstreifer (22, 22'), gegebenenfalls der untere Abstreifer (22), es ermöglicht, neben der konischen Wand des Bottichs die Wand des Verschlusses (131) abzuschaben.

10. Mischer nach einem der Ansprüche 1 bis 9, der eine Stoffzufuhröffnung (7) in der Mitte des oberen Teils des konischen Bottichs (10) aufweist.

11. Mischer nach einem der Ansprüche 1 bis 10, der Schwenkeinrichtungen zwischen dem Verschluss (131) und seinem Träger aufweist, wobei die Schwenkeinrichtungen eine Drehachse aufweisen, die zur Drehachse des konischen Bottichs (10) in Verschlussposition des Verschlusses derart koaxial ist, dass sich der Verschluss (131) mit dem Bottich in Verschlussposition des Verschlusses (131) fest verbunden dreht.

12. Mischer nach Anspruch 11, wobei es ein Zylinder (132) ermöglicht, den Verschluss (131) von der Verschlussposition in eine abgehobene Position entsprechend einer parallel zur Achse des konischen Bottichs (20) verlaufenden Richtung translational zu verschieben, wobei die Verschluss/Zylinder-Einheit fest mit einem Arm (134) verbunden ist, der beweglich auf dem Gestell befestigt ist, um den Verschluss vollständig in die Entleerungsposition abzuklappen.

13. Mischer nach Anspruch 11 oder 12, wobei die Entleerungsvorrichtung (13) einen Ring (136) umfasst, der auf dem konischen Bottich in Höhe der unteren Öffnung (130) abnehmbar befestigt ist, der einen Sitz für den Verschluss (131) in Verschlussposition bildet und die Dichte zwischen dem Verschluss (131) und der konische Bottich (10) gewährleistet.

14. Mischer nach Anspruch 13, wobei die untere Wand des Bottichs von einer keramischen Verschalung (15) bedeckt ist, wobei es der Ring (136) ermöglicht, den Totraum zwischen der Verschalung (15) des konischen Bottichs (10) und dem Verschluss (131) in Verschlussposition zu beseitigen.

15. Mischer nach einem der Ansprüche 11 bis 14, wobei die Verbindung zwischen dem Verschluss und seinem Träger Elastomerelemente (133) umfasst, um ein Achsversatz des Verschlusses (131) zu ermöglichen.

16. Mischer nach einem der Ansprüche 1 bis 15, umfassend Einrichtungen zur Zuführung von Flüssigkeit in den Bottich, die angeordnet sind, um die Flüssigkeiten direkt in Höhe des schnellen Mischwerkzeugs (23) einzuführen.

17. Mischer nach einem der Ansprüche 1 bis 16, wobei die Drehachse des Bottichs in Bezug auf die Vertikale geneigt ist, bevorzugt derart, dass eine Mantellinie des konischen Bottichs (10) im Wesentlichen vertikal ist.

18. Verwendung eines Mischers nach einem der Ansprüche 1 bis 17 zum Mischen von Beton.

## Claims

1. Concrete mixer comprising:
- a frame (1),
- a conical vessel (10), closed in an upper part,
- an emptying device (13) in a lower part, including a lower opening (130) of the vessel and an obturator (131) capable of passing from a closing position to an emptying position,
- mixing tools (20), internal to the conical vessel (10), including a helical screw (21) extending along the height of the vessel and at least one scraper (22, 22') intended to scrape the conical wall of the vessel (10),
- articulating means between said conical vessel (10) and the frame (1), capable of allowing for the rotation of the conical vessel about its axis,
- drive means capable of actuating the rotation of the conical vessel (10),
and wherein the mixing tools (20) are arranged in fixed positions with respect to the frame (1),
and wherein:
- said mixing tools (20), internal to the conical vessel (10), secured to the frame (1), further comprise the helical screw (21) and said at least one scraper (22), a quick mixing tool (23) comprising a rotating shaft (25) at the end of which is placed a mixing end (24) intended to homogenise the mixture of materials in the vessel,
- a motor/geared motor (26) of the quick mixing tool (23) being configured to allow for driving the quick mixing tool in rotation at a speed exceeding 150 revolutions/minute, at a speed exceeding the rotational speed of the helical screw (21) which is between 50 revolutions/minute and 100 revolutions/minute,
- the helical screw (21), the quick mixing tool (23) and said at least one scraper (22, 22') being distributed angularly about the axis of the conical vessel (10) and arranged in the vessel such that during mixing, at least during a given period of time, the conical vessel (10) can be driven in rotation in the direction - helical screw (21), quick mixing tool (23) and scrapers (22, 22') and, simultaneously, the helical screw (21) is driven in rotation such that it lifts the materials,
and such that, during a rotation of the vessel, the material is successively subject to the effect of the helical screw (21) which lifts the material, the effect of the quick mixing tool (23) onto which falls the material lifted by the helical screw, and the effect of the scraper(s) (22, 22') which clean the vessel (10), downstream of the quick mixing tool,
and wherein the mixer comprises means for alternating the direction of rotation of the vessel (10).

2. Concrete mixer comprising:
- a frame (1),
- a conical vessel (10), closed in an upper part,
- an emptying device (13) in a lower part, including a lower opening (130) of the vessel and an obturator (131) capable of passing from a closing position to an emptying position,
- mixing tools (20), internal to the conical vessel (10), including a rotor (21') extending along the height of the vessel and having separate blades (27) arranged over the height and circumference of said rotor and inclined so as to lift the materials in a similar manner to the helical screw, and at least one scraper (22, 22') intended to scrape the conical wall of the vessel (10),
- articulating means between said conical vessel (10) and the frame (1), capable of allowing for the rotation of the conical vessel about its axis,
- drive means capable of actuating the rotation of the conical vessel (10),
and wherein the mixing tools (20) are arranged in fixed positions with respect to the frame (1),
and wherein:
- said mixing tools (20), internal to the conical vessel (10), secured to the frame (1), further comprise the rotor (21') and said at least one scraper (22), a quick mixing tool (23) comprising a rotating shaft (25) at the end of which is placed a mixing end (24) intended to homogenise the mixture of materials in the vessel,
- a motor/geared motor (26) of the quick mixing tool (23) being configured to allow for driving the quick mixing tool in rotation at a speed exceeding 150 revolutions/minute, at a speed exceeding the rotational speed of the rotor (21') which is between 50 revolutions/minute and 100 revolutions/minute,
- the rotor (21'), the quick mixing tool (23) and said at least one scraper (22, 22') being distributed angularly about the axis of the conical vessel (10) and arranged in the vessel such that during mixing, at least during a given period of time, the conical vessel (10) can be driven in rotation in the direction - rotor (21'), quick mixing tool (23) and scrapers (22, 22') and, simultaneously, the rotor (21') is driven in rotation such that it lifts the materials
and such that, during a rotation of the vessel, the material is successively subject to the effect of the rotor (21') which lifts the material, the effect of the quick mixing tool (23) onto which falls the material lifted by the rotor (21'), and the effect of the scraper(s) (22, 22') which clean the vessel (10), downstream of the quick mixing tool, and wherein the mixer comprises means for alternating the direction of rotation of the vessel (10).

3. Mixer according to claim 1 or 2, wherein the direction of rotation of the helical screw (21) or of said rotor (21') resulting in the lifting of the products, on the one hand, and the direction of rotation of the conical vessel (10) according to the direction of the tools working the mixture, i.e. the direction -helical screw (21)/rotor (21') - said at least one scraper (22) - quick mixing tool (23), on the other hand, are similar.

4. Mixer according to one of claims 1 to 3, wherein the quick mixing tool comprises said mixing end (24) positioned in the immediate vicinity of the lower part of the conical wall of the vessel (10) and the obturator (131), in the closing position of the obturator.

5. Mixer according to one of claims 1 to 4, wherein the mixing end (24) of the quick mixing tool (23) is formed from a flat element, the rotational axis of the quick mixing tool (23) being contained within the plane of the flat element.

6. Mixer according to claim 5, wherein the flat element is symmetrical in relation to the rotational axis of the quick mixing tool (23).

7. Mixer according to claim 6, wherein the flat element of the mixing end has an inverted "A" shape, positioned in the axis of the rotating shaft (25) of the quick mixing tool (23), the rotating shaft (25) being rigidly secured to the horizontal wing of the "A" of the flat element.

8. Mixer according to one of claims 1 to 7, wherein said at least one scraper (22, 22') comprises a lower scraper (22) and an upper scraper (22'), angularly offset from each other about the axis of the vessel, each arranged partially over the height of the conical vessel (10), capable of scraping the wall of the conical vessel (10), respectively over the lower part (12) and the upper part (11) of said conical vessel (10).

9. Mixer according to one of claims 1 to 8, wherein said at least one scraper (22, 22'), where applicable said lower scraper (22) is used to scrape the wall of the obturator (131) in addition to the conical wall of the vessel.

10. Mixer according to one of claims 1 to 9, having a material intake opening (7) in the centre of the upper part of the conical vessel (10).

11. Mixer according to one of claims 1 to 10, having pivoting means between the obturator (131) and its support, said pivoting means being a rotational axis coaxial to the rotational axis of the conical vessel (10), in the closing position of the obturator, so that the obturator (131) rotates as one with the vessel in the closing position of the obturator (131).

12. Mixer according to claim 11, wherein a cylinder (132) is used to move the obturator (131) from the closing position to a raised position according to a translation in a direction parallel to the axis of the conical vessel (20), the obturator/cylinder assembly being secured to an articulated arm (134) on the frame to completely retract said obturator into the emptying position.

13. Mixer according to claim 11 or 12, wherein the emptying device (13) comprises a ring (136), fixed in a removable manner onto the conical vessel, at the level of the lower opening (130), forming a seat for the obturator (131) in the closing position and providing the seal between the obturator (131) and the conical vessel (10).

14. Mixer according to claim 13, wherein the inner wall of the vessel is covered by a ceramic armour (15), said ring (136) removing the clearance between the armour (15) of the conical vessel (10) and the obturator (131) in the closing position.

15. Mixer according to one of claims 11 to 14, wherein the link between the obturator and its support includes elastomer elements (133) so as to allow the obturator (131) to be laterally displaced.

16. Mixer according to one of claims 1 to 15, comprising means for feeding liquid into the vessel, arranged so as to introduce the liquids directly at the level of said quick mixing tool (23).

17. Mixer according to one of claims 1 to 16, wherein said rotational axis of the vessel is inclined in relation to the vertical, preferably such that a generatrix of the conical vessel (10) is substantially vertical.

18. Use of a mixer according to one of claims 1 to 17 for mixing concrete.
